# EUROPÄISCHE PATENTSCHRIFT

(11) **EP 3 917 861 B1**
(45) Veröffentlichungstag und Bekanntmachung des Hinweises auf die Patenterteilung: **23.08.2023**
(21) Anmeldenummer: 20703694.8
(22) Anmeldetag: 24.01.2020
(51) Int. Cl.: B65D 88/72

(54) **SILO MIT ENTNEHMBAREM BELÜFTUNGSELEMENT**
SILO WITH REMOVABLE VENTILATION ELEMENT
SILO AVEC ÉLÉMENT D'AÉRATION AMOVIBLE

(30) Priorität: 01.02.2019 DE 102019201345
(43) Veröffentlichungstag der Anmeldung: 08.12.2021
(73) Patentinhaber: thyssenkrupp Industrial Solutions AG, 45143 Essen (DE); thyssenkrupp AG, 45143 Essen (DE)
(72) Erfinder: KIMMIG, Constantin, 59494 Soest (DE)
(74) Vertreter: thyssenkrupp Intellectual Property GmbH
(86) Internationale Anmeldenummer: PCT/EP2020/051764
(87) Internationale Veröffentlichungsnummer: WO 2020/156947

(56) Entgegenhaltungen:
- EP-A1- 0 550 778
- EP-A1- 2 698 328
- EP-A2- 0 123 031
- EP-B1- 0 123 031
- EP-B1- 0 550 778
- EP-B1- 2 698 328
- DE-A1- 3 440 833

## Beschreibung

Die Erfindung betrifft ein Silo für feinkörnige Schüttgüter mit einem leicht austauschbaren Belüftungselement.

Pulverförmiges Schüttgut wird durch das Einblasen von Gasen fluidisiert und dadurch leichter förderbar. Daher werden in Lager- und Transportvorrichtungen für solches Schüttgut regelmäßig flächige Elemente eingebracht über welche Gase eingebracht werden können.

Aus der DE 295 13 392 U1 ist ein poröses Belüftungselement zum Aufbau pneumatischer Auflockerungs- und Fördereinrichtungen für feinkörnige Schüttgüter bekannt.

Aus der DE 3719 530 A1 ist eine Belüftungsdüse zur Belüftung pulverförmiger Produkte in pneumatischen Fördereinrichtungen, Silos, Schurren und sonstigen pneumatisch belüfteten Einrichtungen bekannt.

Aus der EP 2 698 328 A1 ist ein Verfahren zur Druckluftsteuerung eines Fluidisierungsbereichs eines Silos bekannt.

Aus der DE 34 40 833 A1 ist ein Silo für Schuttgut, zum Beispiel für Zementrohmehl, bekannt.

Aus der EP 0 550 778 A1 ist ein Silo zum Lagern und Mischen von staubförmigen, feinkörnigen und fluidisierfähigen Schüttgütern bekannt.

Aus der EP 0 123 031 A2 ist ein Silo für mehlförmiges Schüttgut bekannt.

Nachteil der bisher eingesetzten Belüftungseinrichtungen ist, dass für einen Austausch und eine Wartung dieser Belüftungseinrichtungen das Silo vollständig entleert werden muss. Dieses ist extrem aufwändig.

Aufgabe der Erfindung ist es, ein Silo mit einem Belüftungselement zu schaffen, welches einfach entfernbar und dadurch vereinfacht wartbar oder austauschbar ist.

Gelöst wird diese Aufgabe durch das Silo mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Silo für Schüttgut ist zylinderförmig, wobei im Inneren des Silos eine Kegelhaube angeordnet ist. Oberhalb der Kegelhaube ist ein erster Lagerbereich angeordnet. Das Silo weist eine Fluidisierungsvorrichtung zur Fluidisierung des Schüttguts im ersten Lagerbereich auf. Zur Fluidisierung wird insbesondere Luft in das Schüttgut eingeblasen, wodurch sich dieses wie ein Fluid verhält und leicht förderbar wird. Die Fluidisierungsvorrichtung weist wenigstens ein erstes Belüftungselement auf. Die Kegelhaube weist wenigstens eine erste Durchführung auf, wobei das wenigstens eine erste Belüftungselement durch die erste Durchführung in den ersten Lagerbereich einführbar und entfernbar ist. Die erste Durchführung ist nach dem Entfernen des ersten Belüftungselements verschlossen. Die erste Durchführung kann bereits beim Entfernen des ersten Belüftungselements verschlossen sein. Es ist wichtig, dass die erste Durchführung nach dem Entfernen nicht offen ist. Wäre die erste Durchführung nach dem Entfernen offen und müsste dann erst verschlossen werden, so müsste zunächst der erste Lagerbereich vollständig entleert werden, bevor das erste Belüftungselement entfernt werden kann, damit nicht dann Schüttgut durch die erste Durchführung gelangen kann.

Hierdurch ist das erste Belüftungselement aus dem Inneren des Silos unterhalb der Kegelhaube entfernbar. Damit muss nicht der erste Lagerbereich vollständig entleert werden, bevor das erste Belüftungselement entfernbar wird. Somit kann nicht nur auf eine vollständige Entleerung verzichtet werden. Hierdurch kann der Vorgang wesentlich beschleunigt werden. Ein Austausch ist somit jeder Zeit und im laufenden Betrieb möglich.

Das zylinderförmige Silo weist insbesondere einen runden Querschnitt auf. Das Silo kann auch einen eckigen Querschnitt, insbesondere einen regelmäßigen polyedrischen Querschnitt, beispielsweise einen regelmäßigen hexagonalen oder regelmäßigen oktagonalen Querschnitt, aufweisen.

Bevorzugt weist die Kegelhaube eine Neigung von wenigstens 50 °, bevorzugt von wenigstens 55 °, besonders bevorzugt von wenigstens 60 ° auf. Bevorzugt weist die Kegelhaube eine Neigung von höchstens 75 °, bevorzugt von höchstens 70 °, besonders bevorzugt von höchstens 65 ° auf. Ist die Neigung zu gering, so kann das Schüttgut nicht von alleine nachrutschen, es entstehen Toträume. Ist die Neigung zu stark, so wird das nicht genutzte Volumen unter der Kegelhaube zu groß. Somit muss das Silo höher gebaut werden, was zusätzliche Kosten bedeutet.

Das Silo weist bevorzugt einen Durchmesser von 10 m bis 35 m, weiter bevorzugt 14 m bis 30 m, auf.

Bei mehlförmigem Schüttgut ist eine Dichte zwischen 1000 und 1200 kg/m³ üblich. Dabei ist die Dichte des Feststoffes typischer Weise 2400 kg/m³ und höher. Die Verringerung kommt durch den Luftanteil im Schüttgut zustande. Um ein mehlförmiges Schüttgut zu fluidisieren, wird Gas, insbesondere Luft, zugeführt. Typischer Weise verringert sich dadurch die Dichte um im Mittel 25 % durch die Aufnahme des Gases.

In einer weiteren Ausführungsform der Erfindung weist das erste Belüftungselement einen runden Querschnitt auf. Die runde Form hat den Vorteil, dass ein drehendes Einbringen und Ausbringen möglich ist. Weiter kann eine runde Form Kräfte vergleichsweise gut aufnehmen.

In einer weiteren Ausführungsform der Erfindung weist das erste Belüftungselement eine längliche Form auf. Durch die längliche Form ist es möglich, vergleichsweise große Gasmengen mit einer vergleichsweise kleinen Öffnung einzuleiten. Hierdurch kann die Anzahl der benötigten Durchführungen und der Belüftungselemente reduziert werden. Gleichzeitig wird das Gas tiefer in das Volumen des Schüttgutes eingebracht, was eine gute durchgehende Fluidisierung bewirkt.

In einer weiteren Ausführungsform der Erfindung ist an der Kegelhaube auf der Seite des ersten Lagerbereichs um die erste Durchführung ein erstes Mantelrohr angeordnet, wobei das erste Mantelrohr innen hohl und zur Aufnahme des ersten Belüftungselements ausgeführt ist. Das erste Mantelrohr weist wenigstens eine erste Öffnung zur Einleitung von Gas in den ersten Lagerbereich auf.

Die Verwendung eines ersten Mantelrohres erleichtert das Einführen des ersten Belüftungselements in den ersten Lagerbereich, wenn dieser mit Schüttgut gefüllt ist. Gleichzeitig kann das erste Mantelrohr den Großteil der durch das Schüttgut einwirkenden Kräfte aufnehmen, sodass das erste Belüftungselement leichter ausgeführt werden kann.

In einer weiteren Ausführungsform der Erfindung ist im Inneren des ersten Mantelrohres ein zweites Mantelrohr angeordnet. Das zweite Mantelrohr weist wenigstens eine zweite Öffnung zur Einleitung von Gas auf. Die erste Öffnung und die zweite Öffnung können durch Translation und/oder Rotation des zweiten Mantelrohres zur Deckung gebracht werden. Ebenso kann die erste Öffnung durch Translation und/oder Rotation des zweiten Mantelrohres verschlossen werden. Hierdurch kann kein Schüttgut durch die erste Öffnung ins Innere eindringen, insbesondere nicht, wenn das erste Belüftungselement entfernt ist. Beispielsweise und insbesondere wird das zweite Mantelrohr gegenüber dem ersten Mantelrohr um 90° oder 180° verdreht und hierdurch die ersten Öffnungen und die zweiten Öffnungen entweder in Deckung gebracht, sodass Gas ausströmen kann, oder die ersten Öffnungen werden durch das zweite Mantelrohr und die zweiten Öffnungen durch das erste Mantelrohr vollständig verschlossen.

In einer weiteren alterativen Ausführungsform der Erfindung weist das erste Mantelrohr eine erste Verschlussvorrichtung für die erste Öffnung auf. Die erste Verschlussvorrichtung ist öffenbar, wenn das erste Belüftungselement eingeführt wird oder eingeführt ist. Insbesondere ist die erste Verschlussvorrichtung durch das erste Belüftungselement öffenbar. Die erste Verschlussvorrichtung ist schließbar, wenn das erste Belüftungselement ausgeführt wird oder ausgeführt werden soll. Insbesondere ist die erste Verschlussvorrichtung durch das erste Belüftungselement schließbar.

Beispielsweise ist die erste Verschlussvorrichtung eine federbelastet und kann durch einen Mitnehmer, welcher am ersten Belüftungselement angeordnet ist, gegen den Federdruck geöffnet werden, wenn das erste Belüftungselement in das erste Mantelrohr eingeführt wird.

In einer weiteren Ausführungsform der Erfindung ist an der Kegelhaube auf der dem ersten Lagerbereich gegenüberliegenden Seite um die erste Durchführung ein erstes Aufnahmerohr angeordnet. Das erste Aufnahmerohr ist innen hohl und zur Aufnahme des ersten Belüftungselements ausgeführt. Das erste Aufnahmerohr weist eine erste Verschlussvorrichtung auf. Die erste Verschlussvorrichtung kann beispielsweise als Schieber ausgeführt sein. Die erste Verschlussvorrichtung verhindert, dass nach dem Entfernen des ersten Belüftungselements Schüttgut unkontrolliert durch die erste Durchführung ins Innere unter die Kegelhaube gelangen kann.

In einer weiteren Ausführungsform der Erfindung ist das erste Aufnahmerohr derart ausgebildet, dass zur Aufnahme des ersten Belüftungselements bei geschlossener erster Verschlussvorrichtung ausgebildet ist. Insbesondere kann somit das erste Aufnahmerohr das erste Belüftungselement noch stützen, während die erste Verschlussvorrichtung geschlossen wird. Beispielsweise kann das erste Aufnahmerohr eine weitere Verschlussvorrichtung am Ende aufweisen, sodass sich zwischen der ersten Verschlussvorrichtung und der weiteren Verschlussvorrichtung eine Schleuse für das erste Belüftungselement bildet. Hierdurch ist eine besonders sichere Entnahme bei vollständig gefülltem ersten Lagerbereich möglich.

In einer weiteren Ausführungsform der Erfindung weist das erste Aufnahmerohr wenigstens eine erste Gaszuführvorrichtung auf, wobei die erste Gaszuführvorrichtung zwischen der ersten Verschlussvorrichtung und der Kegelhaube angeordnet ist. Die erste Gaszuführvorrichtung dient dazu, die Einbringung des ersten Belüftungselements zu erleichtern.

In einer weiteren Ausführungsform der Erfindung weist das erste Belüftungselement am in den ersten Lagerbereich einzuführenden Ende einen konischen Verlauf, bevorzugt einen mit einem Gewinde versehenen konischen Verlauf, auf. Hierdurch kann das erste Belüftungselement leichter in das Schüttgut gerammt, geschraubt oder anderweitig eingebracht werden.

In einer weiteren Ausführungsform der Erfindung weist das erste Aufnahmerohr wenigstens einen ersten Schüttgutablass auf, wobei der erste Schüttgutablass zwischen der ersten Verschlussvorrichtung und der Kegelhaube angeordnet ist. Der erste Schüttgutablass ermöglicht es, Schüttgut, welches durch die Einführung des ersten Belüftungselements verdrängt wird, ins Innere unter die Kegelhaube zu führen. Dieses erleichtert das Einführen des ersten Belüftungselements.

In einer weiteren Ausführungsform der Erfindung ist das erste Belüftungselement in einem Winkel von + 20 ° bis - 20 °, bevorzugt von + 10 ° bis - 10 °, besonders bevorzugt in einem Winkel vom 0 ° (horizontal) relativ zur Erdoberfläche angeordnet.

In einer weiteren Ausführungsform der Erfindung ist der kleinste Winkel zwischen der Kegelhaube und dem ersten Belüftungselement zwischen 90° und 10°, bevorzugt zwischen 80 ° und 40 °, besonders bevorzugt zwischen 70 ° und 50 ° angeordnet. Besonders bevorzugt ist der kleinste Winkel zwischen der Kegelhaube und dem ersten Belüftungselement an der Unterseite des ersten Belüftungselements.

In einer weiteren Ausführungsform der Erfindung weist das erste Belüftungselement nach oben weisende Belüftungsöffnungen auf. Bevorzugt weist jede Belüftungsöffnung des ersten Belüftungselements wenigstens eine nach oben gerichtete Komponente oder ausschließlich eine horizontale Komponente auf. Handelt es sich bei dem ersten Belüftungselement um ein erstes Belüftungselement mit einem runden Querschnitt, so wird dieses durch Rotation derart eingesetzt, dass alle Belüftungsöffnungen entsprechend angeordnet sind.

In einer weiteren Ausführungsform der Erfindung weist das erste Belüftungselement an der Außenseite auswechselbare abriebsfeste Elemente auf.

In einer weiteren Ausführungsform der Erfindung dringt das erste Belüftungselement wenigstens 0,2 m und höchstens 3 m, bevorzugt wenigstens 0,5 m und höchstens 1,5 m, in den ersten Lagerbereich ein.

In einer weiteren Ausführungsform der Erfindung weist das erste Belüftungselement eine Gaszufuhr auf. Bevorzugt ist die Gaszufuhr flexibel, beispielsweise und insbesondere als Schlauch, ausgeführt.

In einer weiteren Ausführungsform der Erfindung weist das Silo in der Kegelhaube wenigstens eine zweite Durchführung auf. Ein zweites Belüftungselement ist durch die zweite Durchführung in den ersten Lagerbereich einführbar und entfernbar. Die erste Durchführung und die zweite Durchführung weisen einen Abstand von wenigstens 0,5 m, bevorzugt von wenigstens 1 m, besonders bevorzugt von wenigstens 1,5 m, auf. Die erste Durchführung und die zweite Durchführung weisen einen Abstand von höchstens 10 m, bevorzugt von höchstens 5 m, besonders bevorzugt von höchstens 3 m, auf.

Nachfolgend ist das erfindungsgemäße Silo anhand eines in den Zeichnungen dargestellten Ausführungsbeispiels näher erläutert.
- Fig. 1: Querschnitt Silo
- Fig. 2: Querschnitt mit erstem Belüftungselement im ersten Lagerbereich
- Fig. 3: Querschnitt mit erstem Belüftungselement außerhalb des ersten Lagerbereichs

In Fig. 1 ist das Silo 10 im Querschnitt gezeigt. Oberhalb der Kegelhaube 20 ist der erste Lagerbereich 12 angeordnet, aus welcher Schüttgut über die Entnahme 30 entnommen werden kann. Die Entnahme 30 ist über die Entnahmeabsperrung 32 verschließbar, beziehungsweise der entnommene Massestrom ist über die Entnahmeabsperrung 32 einstellbar. Um das Schüttgut mit Gas, insbesondere Luft, zu fluidisieren weist das Silo 10 wenigstens ein erstes Belüftungselement 40 auf. Das erste Belüftungselement 40 ist in Fig. 2 und Fig. 3 genauer gezeigt.

Fig. 2 zeigt das erste Belüftungselement 40 im ersten Lagerbereich 12. Das erste Belüftungselement 40 ist durch die erste Durchführung 50 in der Kegelhaube 20 eingeführt. Das erste Belüftungselement 40 weist Belüftungsöffnungen 42 auf, welche nach oben gerichtet sind. Über eine Gaszufuhr 110 wird Gas in das erste Belüftungselement 40 und über die Belüftungsöffnungen 42 in das Schüttgut im ersten Lagerbereich 12 geleitet.

Um das erste Belüftungselement 40 entfernen und wieder einführen zu können, ist ein erstes Aufnahmerohr 60 auf der Innenseite der Kegelhaube 20 angeordnet, wie in Fig. 3 gezeigt. Das erste Aufnahmerohr 60 weist eine erste Verschlussvorrichtung 70 auf, damit kein Schüttgut aus dem ersten Lagerbereich 12 entweichen kann. Um das Einbringen des ersten Belüftungselements 40 zu erleichtern, ist eine erste Gaszuführungsvorrichtung 80 und eine erster Schüttgutablass 90 vorhanden. Das erste Aufnahmerohr 60 erstreckt sich zwischen der ersten Verschlussvorrichtung 70 und der weiteren Verschlussvorrichtung 100 zur vollständigen Aufnahme des ersten Belüftungselements 40, welches somit während des Austausches in einer Art Schleusenbereichs angeordnet ist.

### Bezugszeichen

- 10: Silo
- 12: erster Lagerbereich
- 20: Kegelhaube
- 30: Entnahme
- 32: Entnahmeabsperrung
- 40: erstes Belüftungselement
- 42: Belüftungsöffnung
- 50: erste Durchführung
- 60: erstes Aufnahmerohr
- 70: erste Verschlussvorrichtung
- 80: erste Gaszuführvorrichtung
- 90: erster Schüttgutablass
- 100: weitere Verschlussvorrichtung
- 110: Gaszufuhr

## Patentansprüche

1. Silo (10) für Schüttgut, wobei das Silo (10) zylinderförmig ist, wobei im Inneren des Silos (10) eine Kegelhaube (20) angeordnet ist, wobei oberhalb der Kegelhaube (20) ein erster Lagerbereich (12) angeordnet ist, wobei das Silo eine Fluidisierungsvorrichtung zur Fluidisierung des Schüttguts im ersten Lagerbereich (12) aufweist, wobei die Fluidisierungsvorrichtung wenigstens ein erstes Belüftungselement (40) aufweist, wobei die Kegelhaube (20) wenigstens eine erste Durchführung (50) aufweist, **dadurch gekennzeichnet, dass** das wenigstens eine erste Belüftungselement (40) durch die erste Durchführung (50) in den ersten Lagerbereich (12) einführbar und entfernbar ist, wobei die erste Durchführung (50) nach dem Entfernen des ersten Belüftungselements verschlossen ist.

2. Silo (10) nach Anspruch 1, **dadurch gekennzeichnet, dass** das erste Belüftungselement (40) einen runden Querschnitt aufweist.

3. Silo (10) nach einem der vorstehenden Ansprüche, **dadurch gekennzeichnet, dass** an der Kegelhaube (20) auf der Seite des ersten Lagerbereichs (12) um die erste Durchführung (50) ein erstes Mantelrohr angeordnet ist, wobei das erste Mantelrohr innen hohl und zur Aufnahme des ersten Belüftungselements (40) ausgeführt ist, wobei das erste Mantelrohr wenigstens eine erste Öffnung zur Einleitung von Gas in den ersten Lagerbereich (12) aufweist.

4. Silo (10) nach Anspruch 3, **dadurch gekennzeichnet, dass** im Inneren des ersten Mantelrohres ein zweites Mantelrohr angeordnet ist, wobei das zweite Mantelrohr wenigstens eine zweite Öffnung zur Einleitung von Gas aufweist, wobei die erste Öffnung und die zweite Öffnung durch Translation und/oder Rotation des zweiten Mantelrohres zur Deckung gebracht werden können, wobei die erste Öffnung durch Translation und/oder Rotation des zweiten Mantelrohres verschlossen werden kann.

5. Silo (10) nach Anspruch 3, **dadurch gekennzeichnet, dass** das erste Mantelrohr eine erste Verschlussvorrichtung (70) für die erste Öffnung aufweist, wobei die erste Verschlussvorrichtung (70) öffenbar ist, wenn das erste Belüftungselement (40) eingeführt wird oder eingeführt ist, insbesondere durch das erste Belüftungselement (40) öffenbar ist, wobei die erste Verschlussvorrichtung (70) schließbar ist, wenn das erste Belüftungselement (40) ausgeführt wird oder ausgeführt werden soll, insbesondere durch das erste Belüftungselement (40) schließbar ist.

6. Silo (10) nach einem der Ansprüche 1 bis 2, **dadurch gekennzeichnet, dass** an der Kegelhaube (20) auf der dem ersten Lagerbereich (12) gegenüberliegenden Seite um die erste Durchführung (50) ein erstes Aufnahmerohr (60) angeordnet ist, wobei das erste Aufnahmerohr (60) innen hohl und zur Aufnahme des ersten Belüftungselements (40) ausgeführt ist, wobei das erste Aufnahmerohr (60) eine erste Verschlussvorrichtung (70) aufweist.

7. Silo (10) nach Anspruch 6, **dadurch gekennzeichnet, dass** das erste Aufnahmerohr (60) derart ausgebildet ist, dass zur Aufnahme des ersten Belüftungselements (40) bei geschlossener erster Verschlussvorrichtung (70) ausgebildet ist.

8. Silo (10) nach einem der Ansprüche 6 bis 7, **dadurch gekennzeichnet, dass** das erste Aufnahmerohr (60) wenigstens eine erste Gaszuführvorrichtung (80) aufweist, wobei die erste Gaszuführvorrichtung (80) zwischen der ersten Verschlussvorrichtung (70) und der Kegelhaube (20) angeordnet ist.

9. Silo (10) nach einem der Ansprüche 6 bis 8, **dadurch gekennzeichnet, dass** das erste Belüftungselement (40) am in den ersten Lagerbereich (12) einzuführenden Ende einen konischen Verlauf aufweist, bevorzugt einen Gewinde versehenen konischen Verlauf aufweist.

10. Silo (10) nach einem der Ansprüche 6 bis 9, **dadurch gekennzeichnet, dass** das erste Aufnahmerohr (60) wenigstens einen ersten Schüttgutablass (90) aufweist, wobei der erste Schüttgutablass (90) zwischen der ersten Verschlussvorrichtung (70) und der Kegelhaube (20) angeordnet ist.

11. Silo (10) nach einem der vorstehenden Ansprüche, **dadurch gekennzeichnet, dass** das erste Belüftungselement (40) horizontal angeordnet ist.

12. Silo (10) nach einem der vorstehenden Ansprüche, **dadurch gekennzeichnet, dass** das erste Belüftungselement (40) nach oben weisende Belüftungsöffnungen (42) aufweist.

13. Silo (10) nach einem der vorstehenden Ansprüche, **dadurch gekennzeichnet, dass** das erste Belüftungselement (40) an der Außenseite auswechselbare abriebsfeste Elemente aufweist.

14. Silo (10) nach einem der vorstehenden Ansprüche, **dadurch gekennzeichnet, dass** das erste Belüftungselement (40) wenigstens 0,2 m und höchstens 3 m, bevorzugt wenigstens 0,5 m und höchstens 1,5 m, in den ersten Lagerbereich (12) eindringt.

15. Silo (10) nach einem der vorstehenden Ansprüche, **dadurch gekennzeichnet, dass** das Silo (10) in der Kegelhaube (20) wenigstens eine zweite Durchführung aufweist, wobei ein zweites Belüftungselement durch die zweite Durchführung in den ersten Lagerbereich (12) einführbar und entfernbar ist, wobei die erste Durchführung (50) und die zweite Durchführung einen Abstand von wenigstens 0,5 m, bevorzugt von wenigstens 1 m, besonders bevorzugt von wenigstens 1,5 m, aufweist, wobei die erste Durchführung (50) und die zweite Durchführung einen Abstand von höchstens 10 m, bevorzugt von höchstens 5 m, besonders bevorzugt von höchstens 3 m, aufweist.

## Claims

1. Silo (10) for bulk material, wherein the silo (10) is cylindrical, wherein a conical hood (20) is arranged in the interior of the silo (10), wherein a first storage region (12) is arranged above the conical hood (20), wherein the silo has a fluidizing apparatus for fluidizing the bulk material in the first storage region (12), wherein the fluidizing apparatus has at least one first ventilation element (40), wherein the conical hood (20) has at least one first lead-through (50), **characterized in that** the at least one first ventilation element (40) is able to be inserted into and removed from the first storage region (12) through the first lead-through (50), wherein, after removal of the first ventilation element, the first lead-through (50) is in a closed-off state.

2. Silo (10) according to Claim 1, **characterized in that** the first ventilation element (40) has a round cross section.

3. Silo (10) according to either of the preceding claims, **characterized in that** a first casing tube is arranged on the conical hood (20) on the side of the first storage region (12) around the first lead-through (50), wherein the first casing tube is hollow on the inside and configured for receiving the first ventilation element (40), wherein the first casing tube has at least one first opening for introduction of gas into the first storage region (12) .

4. Silo (10) according to Claim 3, **characterized in that** a second casing tube is arranged in the interior of the first casing tube, wherein the second casing tube has at least one second opening for introduction of gas, wherein the first opening and the second opening can be brought into alignment by way of translation and/or rotation of the second casing tube, wherein the first opening can be closed off by way of translation and/or rotation of the second casing tube.

5. Silo (10) according to Claim 3, **characterized in that** the first casing tube has a first closure apparatus (70) for the first opening, wherein the first closure apparatus (70) is able to be opened when the first ventilation element (40) is inserted or is in an inserted state, in particular is able to be opened by the first ventilation element (40), wherein the first closure apparatus (70) is able to be closed when the first ventilation element (40) is led out or is to be led out, in particular is able to be closed by the first ventilation element (40) .

6. Silo (10) according to either of Claims 1 and 2, **characterized in that** a first receiving tube (60) is arranged on the conical hood (20) on the side situated opposite the first storage region (12) around the first lead-through (50), wherein the first receiving tube (60) is hollow on the inside and configured for receiving the first ventilation element (40), wherein the first receiving tube (60) has a first closure apparatus (70).

7. Silo (10) according to Claim 6, **characterized in that** the first receiving tube (60) is designed so as to be configured for receiving the first ventilation element (40) with the first closure apparatus (70) closed.

8. Silo (10) according to either of Claims 6 and 7, **characterized in that** the first receiving tube (60) has at least one first gas-feed apparatus (80), wherein the first gas-feed apparatus (80) is arranged between the first closure apparatus (70) and the conical hood (20).

9. Silo (10) according to one of Claims 6 to 8, **characterized in that** the first ventilation element (40) has a conical profile, preferably a conical profile provided with a thread, at the end which is to be inserted into the first storage region (12).

10. Silo (10) according to one of Claims 6 to 9, **characterized in that** the first receiving tube (60) has at least one first bulk-material discharge (90), wherein the first bulk-material discharge (90) is arranged between the first closure apparatus (70) and the conical hood (20).

11. Silo (10) according to one of the preceding claims, **characterized in that** the first ventilation element (40) is arranged horizontally.

12. Silo (10) according to one of the preceding claims, **characterized in that** the first ventilation element (40) has upwardly oriented ventilation openings (42) .

13. Silo (10) according to one of the preceding claims, **characterized in that** the first ventilation element (40) has, on the outside, exchangeable abrasion-resistant elements.

14. Silo (10) according to one of the preceding claims, **characterized in that** the first ventilation element (40) penetrates at least 0.2 m and at most 3 m, preferably at least 0.5 m and at most 1.5 m, into the first storage region (12).

15. Silo (10) according to one of the preceding claims, **characterized in that** the silo (10) has at least one second lead-through in the conical hood (20), wherein a second ventilation element is able to be inserted into and removed from the first storage region (12) through the second lead-through, wherein the first lead-through (50) and the second lead-through have a spacing of at least 0.5 m, preferably of at least 1 m, particularly preferably of at least 1.5 m, wherein the first lead-through (50) and the second lead-through have a spacing of at most 10 m, preferably of at most 5 m, particularly preferably of at most 3 m.

## Revendications

1. Silo (10) pour un produit en vrac, le silo (10) étant cylindrique, un capot conique (20) étant disposé à l'intérieur du silo (10), une première zone de stockage (12) étant disposée au-dessus du capot conique (20), le silo présentant un dispositif de fluidification servant à la fluidification du produit en vrac dans la première zone de stockage (12), le dispositif de fluidification présentant au moins un premier élément d'aération (40), le capot conique (20) présentant au moins un premier passage (50), **caractérisé en ce que** l'au moins un premier élément d'aération (40) peut être inséré dans la première zone de stockage (12) et peut être retiré de celle-ci à travers le premier passage (50), le premier passage (50) étant fermé après le retrait du premier élément d'aération.

2. Silo (10) selon la revendication 1, **caractérisé en ce que** le premier élément d'aération (40) présente une section transversale circulaire.

3. Silo (10) selon l'une des revendications précédentes, **caractérisé en ce qu'**un premier tube d'enveloppe est disposé sur le capot conique (20) sur le côté de la première zone de stockage (12) autour du premier passage (50), le premier tube d'enveloppe étant réalisé de manière creuse intérieurement et pour la réception du premier élément d'aération (40), le premier tube d'enveloppe présentant au moins une première ouverture servant à l'introduction de gaz dans la première zone de stockage (12).

4. Silo (10) selon la revendication 3, **caractérisé en ce qu'**un deuxième tube d'enveloppe est disposé à l'intérieur du premier tube d'enveloppe, le deuxième tube d'enveloppe présentant au moins une deuxième ouverture servant à l'introduction de gaz, la première ouverture et la deuxième ouverture pouvant être amenées en coïncidence par translation et/ou rotation du deuxième tube d'enveloppe, la première ouverture pouvant être fermée par translation et/ou rotation du deuxième tube d'enveloppe.

5. Silo (10) selon la revendication 3, **caractérisé en ce que** le premier tube d'enveloppe présente un premier dispositif de fermeture (70) pour la première ouverture, le premier dispositif de fermeture (70) pouvant être ouvert lorsque le premier élément d'aération (40) est en train d'être inséré ou est inséré, en particulier pouvant être ouvert par le biais du premier élément d'aération (40), le premier dispositif de fermeture (70) pouvant être fermé lorsque le premier élément d'aération (40) est en train d'être sorti ou doit être sorti, en particulier pouvant être fermé par le biais du premier élément d'aération (40).

6. Silo (10) selon l'une des revendications 1 et 2, **caractérisé en ce qu'**un premier tube de réception (60) est disposé sur le capot conique (20) sur le côté opposé à la première zone de stockage (12) autour du premier passage (50), le premier tube de réception (60) étant réalisé de manière creuse intérieurement et pour la réception du premier élément d'aération (40), le premier tube de réception (60) présentant un premier dispositif de fermeture (70).

7. Silo (10) selon la revendication 6, **caractérisé en ce que** le premier tube de réception (60) est réalisé pour la réception du premier élément d'aération (40) lorsque le premier dispositif de fermeture (70) est fermé.

8. Silo (10) selon l'une des revendications 6 et 7, **caractérisé en ce que** le premier tube de réception (60) présente au moins un premier dispositif d'alimentation en gaz (80), le premier dispositif d'alimentation en gaz (80) étant disposé entre le premier dispositif de fermeture (70) et le capot conique (20).

9. Silo (10) selon l'une des revendications 6 à 8, **caractérisé en ce que** le premier élément d'aération (40) présente, à l'extrémité devant être insérée dans la première zone de stockage (12), une allure conique, de préférence présente une allure conique dotée d'un filetage.

10. Silo (10) selon l'une des revendications 6 à 9, **caractérisé en ce que** le premier tube de réception (60) présente au moins une première évacuation de produit en vrac (90), la première évacuation de produit en vrac (90) étant disposée entre le premier dispositif de fermeture (70) et le capot conique (20).

11. Silo (10) selon l'une des revendications précédentes, **caractérisé en ce que** le premier élément d'aération (40) est disposé horizontalement.

12. Silo (10) selon l'une des revendications précédentes, **caractérisé en ce que** le premier élément d'aération (40) présente des ouvertures d'aération (42) orientées vers le haut.

13. Silo (10) selon l'une des revendications précédentes, **caractérisé en ce que** le premier élément d'aération (40) présente des éléments résistant à l'abrasion remplaçables sur le côté extérieur.

14. Silo (10) selon l'une des revendications précédentes, **caractérisé en ce que** le premier élément d'aération (40) pénètre sur au moins 0,2 m et au maximum sur 3 m, de préférence sur au moins 0,5 m et au maximum sur 1,5 m, dans la première zone de stockage (12).

15. Silo (10) selon l'une des revendications précédentes, **caractérisé en ce que** le silo (10) présente au moins un deuxième passage dans le capot conique (20), un deuxième élément d'aération pouvant être inséré dans la première zone de stockage (12) et pouvant être retiré de celle-ci à travers le deuxième passage, le premier passage (50) et le deuxième passage présentant un espacement d'au moins 0,5 m, de préférence d'au moins 1 m, de manière particulièrement préférée d'au moins 1,5 m, le premier passage (50) et le deuxième passage présentant un espacement d'au maximum 10 m, de préférence d'au maximum 5 m, de manière particulièrement préférée d'au maximum 3 m.
